# EUROPÄISCHE PATENTSCHRIFT

(11) **EP 1 446 540 B1**
(45) Veröffentlichungstag und Bekanntmachung des Hinweises auf die Patenterteilung: **05.03.2008**
(21) Anmeldenummer: 02803350.4
(22) Anmeldetag: 24.10.2002
(51) Int. Cl.: E04D 1/36, E04B 1/68

(54) **MATERIAL FÜR DIE HERSTELLUNG VON VERBINDUNGEN ZWISCHEN ZWEI GEGENSTÄNDEN**
MATERIAL FOR PRODUCTION OF JUNCTIONS BETWEEN TWO OBJECTS
MATERIAU PERMETTANT DE REALISER DES JONCTIONS ENTRE DEUX OBJETS

(30) Priorität: 22.11.2001 DE 10157286
(43) Veröffentlichungstag der Anmeldung: 18.08.2004
(73) Patentinhaber: Lafarge Roofing Components GmbH & Co. KG, 61440 Oberursel (DE)
(72) Erfinder: HOFMANN, Karl-Heinz, 35325 Mücke (DE)
(74) Vertreter: Schickedanz, Willi
(86) Internationale Anmeldenummer: PCT/EP2002/011871
(87) Internationale Veröffentlichungsnummer: WO 2003/044300

(56) Entgegenhaltungen:
- EP-A- 0 036 526
- EP-A- 0 109 928
- EP-A- 0 497 725
- DE-A- 3 905 141
- DE-A- 4 343 000
- US-A- 3 713 263
- US-A- 4 287 696
- US-A- 5 072 952

## Beschreibung

Die Erfindung betrifft ein Material für die Herstellung von Verbindungen zwischen zwei Gegenständen, z. B. einem Dachstein und einem Firststein, nach dem Oberbegriff des Patentanspruchs 1.

Es ist bereits ein Firstentlüftungselement bekannt, welches mit Abstand auf der Firstlatte eines mit Dacheindeckungsplatten eingedeckten Daches befestigt ist und mit einem weichen, an seinen Längsseiten angeordneten Schaumstoffstreifen die Bauwerksspalte zwischen der Firstlatte und der Oberseite der angrenzenden Dacheindeckungsplatten abdeckt (DE 41 23 313 A1). Hierbei ist entlang einer jeden Längsseite des Firstentlüftungselements der weiche Schaumstoffstreifen an der der Wetterseite abgewandten Seite befestigt, der in seiner Querschnittsansicht einen stumpfen Winkel bildet, dessen kurzer Schenkel mit den Längsseiten verbunden ist und dessen langer Schenkel die angrenzenden Dacheindeckungsplatten überdeckt und gemeinsam mit dem Schaumstoffstreifen den Bauwerksspalt abdichtet.

Das bekannte Firstentlüftungselement ist an die Firstlatte angeklemmt, d. h. die Firstlatte ist ein notwendiges Befestigungselement für das Firstentlüftungselement. Es ist somit eine Unterkonstruktion mit Firstlatte notwendig, um die Firstentlüftungselemente und die Firststeine zu befestigen.

Weiterhin ist ein Schaumstoff-Formkörper bekannt, der aus weichelastischem, offenporigem Kunststoffschaum besteht und der zum Abdichten von First- und Gratsteinen an Gebäudedächern verwendet wird (DE 43 43 059 A1). Um die Beständigkeit dieses Schaumstoff-Formkörpers gegen Witterungseinflüsse und ultraviolette Strahlung zu erhöhen, ist der Schaumstoff-Formkörper wenigstens an einer freiliegenden Oberfläche mit einer Schutzhaut aus UV-strahlungsbeständigem Kunststoff beschichtet. Der Schaumstoff Formkörper ist mit einem Trägerelement verbunden, das auf einem Firstbalken aufliegt.

Geschäumter Kunststoff ist auch bei einem anderen Dichtungsstreifen für First- und/oder Gratabdeckungen vorgesehen (EP 0 707 120 A1). Dieser Dichtungsstreifen liegt mit seinem Mittelbereich auf einer Firstbohle und mit seinen Randbereichen auf Dacheindeckungsplatten auf. Zwischen Mittelbereich und Randbereichen befinden sich offenporige Lüftungsbereiche.

Bei einem bekannten Abdichtorgan für eine vorzugsweise aus Kunststoffmaterial bestehende Lüfterklappe zur Hinterlüftung von Dächern im First-, Walm- oder Gratbereich ist ein Abdichtorgankörper aus Schaumstoff vorgesehen, der etwa keilförmig ausgebildet ist (DE 44 05 201 A1). Dieser Abdichtorgankörper ist mit der Lüfterklappe verbunden, die ihrerseits auf einer Firstlatte aufliegt.

Es ist außerdem ein Abdeckstreifen für einen First oder Grat bekannt, der einen auf einer First- oder Gratlatte zu befestigenden Mittenbereich aufweist und mit Seitenstreifen versehen ist, die einen Luftdurchtritt ermöglichen (DE 43 43 000 A1). Hierbei besteht der Grundkörper des Abdeckstreifens aus einem Schaumkunststoff mit Luftdurchtrittsöffnungen. Die Auflage des Mittelbereichs erfolgt auf der Firstlatte.

Alle vorstehend beschriebenen Schaumstoff-Körper sind unmittelbar oder mittelbar mit einer Firstlatte bzw. einem Firstbalken verbunden.

Aus den US-Patentschriften 5 362 342, 5 895 536, 5 951 796 ist es bekannt, Dacheindeckungsplatten mit Dachkomponenten oder mit anderen Dacheindeckungsplatten mittels Urethan-Schaum bzw. mittels eines Ein- oder Zwei-Komponentenklebers zu verbinden. Das Problem der First-Abdichtung und -Belüftung ist hierbei jedoch nicht angesprochen.

Weiterhin ist auch noch ein Firstabdichtungs- und Befestigungssystem bekannt, bei dem ein Polyurethan-Klebeschaum zuerst in einen Raum zwischen benachbarten Dachbedeckungsplatten entlang des Firsts gegeben wird (US-Patentschrift 6 164 021). Hierdurch wird der Raum zwischen benachbarten Dachbedeckungsplatten ausgefüllt. Bei einer zweiten Anwendung des Polyurethan-Klebeschaums bewirkt er eine Klebeverbindung zwischen der unteren Oberfläche eines Firststeins und den benachbarten Dachbedeckungsplatten.

Bekannt ist auch ein Dachfirst- und Gratdichtformteil, das aus einem kompressiblen und biegbaren Flachkörper besteht, der an seiner Oberseite in einstückiger Verbindung eine Nagelleiste aufweist (DE 77 35 419 U1). Der kompressible und biegbare Flachkörper besteht hierbei aus Schaumstoff, der mit einer Tränkung auf Polyacrylat-Basis versehen ist.

Bei einem anderen bekannten Dichtungsstreifen für First- und Gratabdeckungen ist ein formbeständiger, offenzelliger und luftundurchlässiger Weichschaum vorgesehen, der ein hydrolysebeständiger und mit UV-Stabilisatoren versehener Polyätherschaum ist (DE 39 05 142 C2).

Weiterhin ist auch noch ein Schaumstoffkörper für die Eindeckung von Firsten und Graten von Gebäudedächern bekannt, der aus einem Filter-Schaumstoff besteht, der die Struktur eines dreidimensionalen Drahtgitters hat (DE-39 05 141 A1).

Ferner ist ein ausdehnbares Dichtungsmaterial in Streifenform bekannt, mit dem vertikale Fugen zwischen Paneelen versiegelt werden (US 4 287 696 A). Desgleichen sollen horizontale Dehnungsfugen, die z. B. in Parkgaragen auftreten, geschlossen werden. Das sich ausdehnende Dichtungsmaterial wird zunächst in komprimierter Form gehalten und dehnt sich erst bei Gebrauch aus. Damit sich das Material ausdehnt, muss es erwärmt werden.

Schließlich ist auch noch ein Dichtelement bekannt, das ein inneres Schaumelement aufweist, welches aus einem Schaum mit Zellen besteht und sich aufgrund seiner Imprägnierung verzögert ausdehnt (US 5 072 952 A). Das Imprägnierungsmaterial ist im Wesentlichen eine Substanz mit Klebereigenschaften. Eine Luft-Durchströmung des Schaumelements ist dabei nicht möglich. Außerdem findet keine klebende Verbindung zwischen dem Dichtelement und den daran anschließenden Bauelementen statt, weil eine Umhüllung eine solche Klebeverbindung verhindert.

Der Erfindung liegt die Aufgabe zugrunde, ein Material zu schaffen, mit dem zwei Gegenstände in der Weise miteinander verbunden werden können, dass zwischen ihnen eine Durchlüftung stattfindet.

Diese Aufgabe wird gemäß den Merkmalen des Patentanspruchs 1 gelöst.

Die Erfindung betrifft somit ein Material für die Herstellung von Verbindungen zwischen zwei Gegenständen, beispielsweise zwischen einem Dachstein und einem Firststein. Bei diesem Material handelt es sich um einen verformbaren Filterschaum, der mit einem Stoff getränkt wird, welcher bei Zutritt von Luft aushärtet. Vor der Herstellung der Verbindung ist der Filterschaum zusammen mit dem ihn tränkenden Stoff luftdicht abgeschlossen. Soll die Verbindung hergestellt werden, wird der luftdichte Abschluss aufgehoben und der Stoff zwischen die zu verbindenden Gegenständen gebracht. Durch den nunmehr möglichen Zutritt von Luft härtet der Stoff aus. Damit erhält der zuvor weiche Filterschaum eine feste Struktur.

Ein mit der Erfindung erzielter Vorteil besteht darin, dass ein Firstentlüftungs- und Befestigungssystem geschaffen werden kann, bei dem auf eine Unterkonstruktion mit Firstlattenhaltern und Firstlatten verzichtet werden kann. Außerdem kann die in Südeuropa übliche Vermörtelung von Firststeinen und Firstziegeln entfallen.

Ausführungsbeispiele der Erfindung sind in der Zeichnung dargestellt und werden im Folgenden näher beschrieben. Es zeigen:
- Fig. 1: eine perspektivische Darstellung eines Teils eines Dachfirsts mit einer erfindungsgemäßen Verbindung zwischen einem Firststein und Dachsteinen;
- Fig. 2: eine Frontansicht des in der Fig. 1 dargestellten Teils des Dachfirsts;
- Fig. 3: eine Frontansicht eines Schnitts durch einen Dachfirst, wobei eine Variante eines Verbindungsmaterials zwischen Firststein und Dachsteinen dargestellt ist;
- Fig. 4: eine isolierte Darstellung des in der Fig. 3 gezeigten Verbindungsmaterials vor dem Einbau zwischen Fenster und Dachstein;
- Fig. 5: das in der Fig. 4 dargestellte Verbindungsmaterial in zusammengedrückter Form;
- Fig. 6: eine alternative Ausführungsform des Verbindungsmaterials;
- Fig. 7: den Einsatz des Verbindungsmaterials nach Fig. 6 bei einem Dachfirst;
- Fig. 8: den Dachfirst nach Fig. 7, jedoch mit aufgesetztem Firststein;
- Fig. 9: ein an die äußere Form von Dachsteinen ungefähr angepasstes Verbindungsmaterial;
- Fig. 10: das Verbindungsmaterial nach Fig. 9, jedoch mit aufgesetztem Firststein.

In der Fig. 1 ist ein Ausschnitt aus einem Dachfirst 1 dargestellt, bei dem zwei Dachsparren 2, 3, vier Dachlatten 4 bis 7, zwei Dachsteine 8, 9 und ein Firststein 10 zu erkennen sind. Die Verbindung zwischen den Dachsteinen 8, 9 und dem Firststein 10 wird mittels poröser Schaumstoffteile 11, 12 hergestellt, die im Endzustand starr und fest sind. Diese Schaumstoffteile 11, 12 waren vor ihrer Montage verformbar und mit einem Dispersionsbinder, einer Leinölpaste oder dergleichen getränkt sowie in einen luftdichten Behälter verpackt, beispielsweise in einen Plastiksack. Nach Öffnen dieses Plastiksacks werden die feuchten Schaumstoffteile 11, 12 auf die Dachsteine 8, 9 gelegt und mit dem Firststein 10 überdeckt. Nach einer vorbestimmten Zeit härtet der Dispersionsbinder bzw. die Leinölpaste aus und stellt gleichzeitig eine Klebeverbindung zwischen dem Firststein 10 und den Dachsteinen 8, 9 her. Da die Schaumstoffteile 11, 12 nun zwar hart, aber immer noch porös sind, kann die Luft durch diese Schaumstoffteile 11, 12 zwischen Firststein 10 und Dachsteinen 8, 9 strömen.

Der Dispersionsbinder ist pastenförmig, klebrig und zähflüssig. Die Klebrigkeit ist notwendig, damit Teile bzw. Elemente nach dem Auslegen auf der schrägen Dachfläche haftend in der gewollten Position liegen bleiben und nicht herunterrutschen. Außerdem muss der Dispersionsverbinder in der Filterschaumstruktur an den Verbindungsstegen haften bleiben und darf nicht, z. B. bei der Lagerung in einer Verpackung, weglaufen und sich von den Zellstegen lösen.

Der Umstand, dass die harten Schaumstoffteile immer noch porös sind, ergibt sich aus Folgendem: Bei der Herstellung wird der Filterschaum zunächst voll mit dem Dispersionsbinder gefüllt. Danach wird der Dispersionsbinder auf die notwendige Mindestmenge ausgequetscht, sodass die zähflüssige und klebrige Masse nur noch an den Stegen der Filterschaumstruktur haftet, wo sie sich auch durch ihre Konsistenz und Klebrigkeit nicht mehr lösen kann. So entstehen schon bei der Herstellung die Freiräume für die Lüftung. Um eine bessere Verklebung mit den Dach- und Firstsystemen zu erreichen, wird der Schaum so ausgequetscht, dass in den äußeren Bereichen mehr Masse bleibt. Die Ummantelung der Stege härtet nach der Verlegung aus. Durch die Aushärtung werden Dach- und Firststeine verklebt, der weiche Schaumstoff wird zu einem harten Stoff und bietet Schutz gegen Witterungseinflüsse.

Die Schaumstoffteile 11, 12 können vor ihrer Montage in zusammengepresstem oder nicht zusammengepresstem Zustand luftdicht verpackt gewesen sein. Wird die luftdichte Verpackung weggenommen, dehnen sich die Schaumstoffteile 11, 12, wenn sie zuvor zusammengepresst waren, etwa um das 8fache aus. Der Vorteil von zusammengepressten Schaumstoffteilen liegt in dem geringen Platzbedarf.

Statt eines Schaumstoffs, der zunächst gepresst ist und sich nach Wegnahme der Verpackung mechanisch ausdehnt, könnte auch ein Schaumstoff eingesetzt werden, der sich aufgrund chemischer Reaktionen an der Luft ausdehnt.

Die Fig. 2 zeigt den gleichen Dachfirst wie die Fig. 1, jedoch in einer Frontansicht.

Man erkennt hierbei, dass zwischen den beiden Schaumstoffteilen 11, 12 ein Hohlraum 13 besteht. Der Hohlraum 13 wäre bei alleinigem Luftzutritt von den Firstenden her für die Belüftung des Dachfirsts nicht ausreichend. Vielmehr muss noch eine Belüftung über die Schaumstoffteile erfolgen.

In der Fig. 3 ist eine Variante des Dachfirsts 1 gezeigt, bei der ein einteiliger Schaumstoffteil 20 zum Einsatz kommt.

Im Gegensatz zu den Schaumstoffteilen 11, 12 weist der Schaumstoffteil 20 an seinen Berührungsflächen mit den Dachsteinen 8, 9 und dem Firststein 10 besondere Klebeschichten 21 bis 24 auf. Der Schaumstoffteil 20 besitzt eine gekrümmte U-Form, wobei die beiden äußeren Schenkel 25, 26 stark verdickt sind und der sie verbindende Steg 27 relativ dünn ist. Um einen Wassereintritt von oben zu verhindern, kann dieser Steg 27 auf seiner Oberseite mit einer wasserfesten Schicht 28 versehen sein.

Durch den Schaumstoffteil 20 kann Luft 29 relativ ungehindert hindurchtreten, während hochwehendes Wasser und Flugschnee 30 durch die vielen hintereinander liegenden Zellstege des Schaumstoffteils 20 gebrochen werden und nicht hindurchdringen können.

In der Fig. 4 ist der Schaumstoffteil 20 vor seiner Montage gezeigt. Man erkennt hierbei, dass der Schaumstoffteil nun etwa die Form eines H besitzt.

Die Fig. 5 zeigt den gleichen Schaumstoffteil 20 wie die Fig. 4, jedoch kurz nachdem er aus einer luftdichten Hülle ausgepackt wurde. Man erkennt aus dieser Darstellung, dass der Schaumstoffteil 20 wesentlich komprimierter als in Fig. 4 ist, und zwar bei den äußeren Schenkeln 25, 26 etwa um das Achtfache.

Ein weiterer Schaumstoffteil 40 ist im Querschnitt in der Fig. 6 gezeigt. Dieser Schaumstoffteil besteht aus drei Abschnitten 41, 42, 43, von denen die beiden äußeren Abschnitte 41, 43 spiegelsymmetrisch zueinander ausgebildet sind und die Form von Doppelparallelogrammen haben, wobei das jeweils äußere Parallelogramm 44, 45 nach unten und das jeweils innere Parallelogramm 46, 47 nach oben gerichtet ist. Der mittlere und dritte Abschnitt 42 ist zwischen den beiden äußeren Abschnitten 41, 43 angeordnet und hat die Form eines Quadrats. Die Verbindung zwischen diesem Abschnitt 42 und den Abschnitten 41, 43 erfolgt über jeweils eine Brücke 48, 49, über der sich eine Einkerbung 50, 51 befindet. Der mittlere Abschnitt 42 wird zwischen die beiden oberen Dachsteinreihen gelegt und stellt eine Fixierung dar, die das mittige Ausrichten der Firstelemente wesentlich erleichtert.

In der Fig. 7 ist das in der Fig. 6 gezeigte Schaumstoffteil 40 zusammen mit zwei Dachsteinen 55, 56 und Dachlatten 57 bis 60, aber ohne Firststein dargestellt. Man erkennt hierbei, dass die beiden äußeren Abschnitte 41, 43 des Schaumstoffteils nach unten geklappt werden können und sich dann an die Dachsteine 55, 56 anschmiegen.

Die Fig. 8 zeigt dasselbe Schaumstoffteil 40 wie Fig. 7, jedoch mit einem aufgelegten Firststein 61. Das Schaumstoffteil 40 füllt hierbei fast den ganzen Raum zwischen dem Firststein 61 und den beiden Dachsteinen 55, 56 aus.

Solange das Schaumstoffteil 40 nach der Montage noch nicht ausgehärtet ist, schmiegt es sich an die Formen von Firststein 61 und Dachsteinen 55, 56 an.

Weichen die Oberflächen der Dachsteine 55, 56 zu sehr von einer Ebene ab, empfiehlt es sich, den Schaumstoffteil geometrisch bereits von vornherein an diese Oberfläche annähernd anzupassen. So ist es möglich, mit einer universellen Form die meisten Dachsteinkonturen abzudecken.

Die Fig. 9 zeigt ein solches auf die Form der Dachsteine 70, 71 zugeschnittenes Schaumstoffteil 72. Es weist sinusförmige Aussparungen 78 auf, die sich nur grob an die Wölbungen 73 bis 76 der Dachsteine 73 bis 76 anpassen und die sich durch den Druck des Firststeins sehr leicht und exakt an die verschiedenen Dachsteinkonturen anpassen.

In der Fig. 10 ist ein Dachstein 70 mit dem in der Fig. 9 dargestellten Schaumstoffteil 72 gezeigt, wobei ein Firststein 77 auf dem Schaumstoffteil 72 aufliegt.

## Patentansprüche

1. Material für die Herstellung von Verbindungen zwischen zwei Gegenständen (8, 10), das einen im Ausgangszustand verformbaren Filterschaum (11, 12) aufweist sowie einen den Filterschaum (11, 12) durchtränkenden Stoff, **dadurch gekennzeichnet, dass** der den Filterschaum (11, 12) durchtränkende Stoff unter Luftabschluss einen pastenförmigen, klebrigen und zähflüssigen Aggregatzustand aufweist und durch Luftzufuhr einen festen Aggregatzustand einnimmt, wobei er bei Einnahme des festen Aggregatzustands die beiden Gegenstände (8, 10) durch Kleben miteinander verbindet und wobei der Filterschaum (11, 12) bei ausgehärtetem Stoff porös bleibt, sodass Luft durch ihn hindurchtreten kann.

2. Material nach Anspruch 1, **dadurch gekennzeichnet, dass** der Filterschaum (11,12) aus Polyurethan besteht.

3. Material nach Anspruch 1, **dadurch gekennzeichnet, dass** der Stoff ein Acrylharz-Lack ist.

4. Material nach Anspruch 3, **dadurch gekennzeichnet, dass** der Acrylharz-Lack eine wässrige Dispersion ist.

5. Material nach Anspruch 1, **dadurch gekennzeichnet, dass** es bei pastenförmigem, klebrigem und zähflüssigem Aggregatzustand des Stoffs luftdicht verpackt ist.

6. Material nach Anspruch 1, **dadurch gekennzeichnet, dass** der Filterschaum (11, 12) bei pastenförmigem, klebrigem und zähflüssigem Aggregatzustand des Stoffs komprimiert ist.

7. Material nach Anspruch 6, **dadurch gekennzeichnet, dass** der Filterschaum (11, 12) gegenüber seinem Ausgangsvolumen auf etwa ein Achtel komprimierbar ist.

8. Material nach Anspruch 1, **dadurch gekennzeichnet, dass** der Filterschaum (20) ein U- oder H-förmiges Querschnittsprofil besitzt.

9. Material nach Anspruch 1, **dadurch gekennzeichnet, dass** der Stoff witterungsbeständig ist.

10. Material nach Anspruch 1, **dadurch gekennzeichnet, dass** der eine Gegenstand ein Dachstein (8, 9) und der andere Gegenstand ein Firststein (10) ist.

11. Material nach Anspruch 1, **dadurch gekennzeichnet, dass** es in Form von zwei Schaumstoffteilen vorliegt, von denen das eine Schaumstoffteil einen ersten Dachstein (8) mit einem Firststein (10) verbinden kann, während das andere Schaumstoffteil einen zweiten Dachstein (9) mit dem gleichen Firststein (10) verbinden kann.

12. Material nach Anspruch 1, **dadurch gekennzeichnet, dass** es in Form eines einstückigen Schaumstoffteils (20) vorliegt, welches einen ersten Dachstein (8) mit einem Firststein (10) und einen zweiten Dachstein (9) mit dem gleichen Firststein (10) verbinden kann.

13. Material nach Anspruch 12, **dadurch gekennzeichnet, dass** das Schaumstoffteil (20) einen im Wesentlichen H-förmigen Querschnitt hat.

14. Material nach Anspruch 13, **dadurch gekennzeichnet, dass** die Seitenteile (25, 26) des H-förmigen Schaumstoffteils (20) auf ihren Ober- und Unterseiten mit Klebstoffschichten (21 bis 24) versehen sind.

15. Material nach Anspruch 11, **dadurch gekennzeichnet, dass** die beiden Schaumstoffteile eine identische Form besitzen.

## Claims

1. Material for forming connections between two objects (8, 10), which comprises a filter foam (11, 12) deformable in the starting state as well as a substance impregnating the filter foam (11, 12), **characterized in that** the substance impregnating the filter foam (11, 12) under the exclusion of air has a pasty, sticky and viscous aggregate state and, through the admission of air, assumes a solid aggregate state, and, upon assuming the solid aggregate state, connects the two objects (8, 10) with one another by adhesion and the filter foam (11, 12), after the substance is cured, remains porous, such that air can penetrate through it.

2. Material as claimed in claim 1, **characterized in that** the filter foam (11, 12) is comprised of polyurethane.

3. Material as claimed in claim 1, **characterized in that** the substance is an acrylic resin lacquer.

4. Material as claimed in claim 3, **characterized in that** the acrylic resin lacquer is an aqueous dispersion.

5. Material as claimed in claim 1, **characterized in that** in the pasty, sticky and viscous aggregate state of the substance, it is packaged airtight.

6. Material as claimed in claim 1, **characterized in that** the filter foam (11, 12) is compressed in the pasty, sticky and viscous aggregate state of the substance.

7. Material as claimed in claim 6, **characterized in that** the filter foam (11, 12) is compressible to approximately one eighth compared to its starting volume.

8. Material as claimed in claim 1, **characterized in that** the filter foam (20) has a U- or H-form cross sectional profile.

9. Material as claimed in claim 1, **characterized in that** the substance is weathering resistant.

10. Material as claimed in claim 1, **characterized in that** the one object is a roofing tile (8, 9) and the other object is a ridge tile (10).

11. Material as claimed in claim 1, **characterized in that** it is present in the form of two foamed material components, of which the one foamed material component can connect a first roofing tile (8) with a ridge tile (10), while the other foamed material component can connect a second roofing tile (9) with the same ridge tile (10).

12. Material as claimed in claim 1, **characterized in that** it is present in the form of a single piece foamed material component (20), which can connect a first roofing tile (8) with a ridge tile (10) and a second roofing tile (9) with the same ridge tile (10).

13. Material as claimed in claim 12, **characterized in that** the foamed material component (20) has substantially an H-form cross section.

14. Material as claimed in claim 13, **characterized in that** the side parts (25, 26) of the H-form foamed material component (20) are provided with adhesive agent layers (21 to 24) on their upper and lower side.

15. Material as claimed in claim 11, **characterized in that** the two foamed material components are of identical form.

## Revendications

1. Matériau pour réaliser des assemblages entre deux objets (8, 10) comportant une mousse filtrante (11, 12) déformable à l'état initial, ainsi qu'une matière imbibant la mousse filtrante (11, 12) **caractérisé en ce que** la matière imbibant la mousse filtrante (11, 12) présente à l'abri de l'air l'état d'un agrégat pâteux, gluant et semi liquide et adopte par apport d'air l'état d'un agrégat solide, alors qu'en adoptant l'état de l'agrégat solide, elle assemble les deux objets (8, 10) par collage l'un sur l'autre et la mousse filtrante (11, 12) reste poreuse lorsque la matière a durci, pour permettre à de l'air de la traverser.

2. Matériau selon la revendication 1, **caractérisé en ce que** la mousse filtrante (11, 12) est en polyuréthane.

3. Matériau selon la revendication 1, **caractérisé en ce que** la matière est une laque de résine acrylique.

4. Matériau selon la revendication 3, **caractérisé en ce que** la laque de résine acrylique est une dispersion aqueuse.

5. Matériau selon la revendication 1, **caractérisé en ce que** lorsque la matière est dans l'état d'un agrégat pâteux, gluant et semi liquide, il est emballé de façon étanche à l'air.

6. Matériau selon la revendication 1, **caractérisé en ce que** la mousse filtrante (11, 12) est comprimée, lorsque la matière est dans l'état d'un agrégat pâteux, gluant et semi liquide.

7. Matériau selon la revendication 6, **caractérisé en ce que** la mousse filtrante (11, 12) est comprimable à environ un huitième de son volume initial.

8. Matériau selon la revendication 1, **caractérisé en ce que** la mousse filtrante (20) a un profil transversal en forme de U ou de H.

9. Matériau selon la revendication 1, **caractérisé en ce que** la matière résiste aux intempéries.

10. Matériau selon la revendication 1, **caractérisé en ce que** l'un des objets est une tuile (8, 9) et l'autre objet est une tuile faîtière (10).

11. Matériau selon la revendication 1, **caractérisé en ce qu'**il se présente sous la forme de deux éléments en mousse synthétique, dont l'un des éléments en mousse synthétique assemble une première tuile (8) avec une tuile faîtière (10), alors que l'autre élément en mousse synthétique est susceptible d'assembler une deuxième tuile (9) avec la même tuile faîtière (10).

12. Matériau selon la revendication 1, **caractérisé en ce qu'**il se présente sous la forme d'un élément monobloc en mousse synthétique (20) susceptible de relier une première tuile (8) avec une tuile faîtière (10) et une deuxième tuile (9) avec la même tuile faîtière (10).

13. Matériau selon la revendication 12, **caractérisé en ce que** l'élément en mousse synthétique (20) a une section transversale sensiblement en forme de H.

14. Matériau selon la revendication 13, **caractérisé en ce que** les parties latérales (25, 26) de l'élément en mousse synthétique (20) en forme de H sont munies sur leurs faces supérieures et faces inférieures de couches d'adhésif (21 à 24).

15. Matériau selon la revendication 11, **caractérisé en ce que** les deux éléments en mousse synthétique 111, 131 ont une forme identique.
